# EUROPÄISCHE PATENTSCHRIFT

(11) **EP 2 315 194 B1**
(45) Veröffentlichungstag und Bekanntmachung des Hinweises auf die Patenterteilung: **23.07.2014**
(21) Anmeldenummer: 10013590.4
(22) Anmeldetag: 13.10.2010
(51) Int. Cl.: G09F 1/10, G09F 1/14

(54) **Haltevorrichtung für blattartige Elemente**
Holding device for sheet-like elements
Dispositif de retenue pour éléments de type feuilles

(30) Priorität: 14.10.2009 DE 102009049309
(43) Veröffentlichungstag der Anmeldung: 27.04.2011
(73) Patentinhaber: Endres, Volker, 97941 Tauberbischofsheim (DE)
(72) Erfinder: Endres, Volker, 97941 Tauberbischofsheim (DE)
(74) Vertreter: Bauer, Clemens

(56) Entgegenhaltungen:
- WO-A1-02/05693
- WO-A1-2004/077384
- DE-U1-202004 004 827
- US-A- 3 350 045
- US-A- 5 495 644
- US-A1- 2009 199 444
- US-B1- 6 467 742

## Beschreibung

Die vorliegende Erfindung bezieht sich auf eine Haltevorrichtung für blattartige Elemente oder Gegenstände, wie Folien, Blätter oder dergleichen, mittels welcher es möglich ist, beispielsweise Visitenkarten zu befestigen bzw. zu fixieren bzw. festzulegen,

Ordnungssysteme für Blätter, Visitenkarten oder Folien sind aus dem Stand der Technik bekannt. So existieren beispielsweise Behältnisse, welche ausgebildet sind, Visitenkarten zu beherbergen, Darüber hinaus existieren Erinnerungselemente, wie Haftnotizien, welche an beliebigen Gegenständen, beispielsweise PC-Monitoren, befestigt werden können.

Die US-3,350,045 betrifft eine Haltevorrichtung für Papier mit einem ersten, an einer Wand befestigbaren Schenkel und einem zweiten Schenkel, welche über einen Basisabschnit derart miteinander verbunden sind, dass zwischen erstem und zweitem Schenkel ein Papier einklemmbar ist.

Die US-6,467,742 B1 betrifft eine Haltevorrichtung für Papier, bei welcher ein Halteabschnitt über ein Scharnier zwischen einer Eingriffsposition, in welcher das Papier festlegbar ist, und einer gelösten Position bewegbar ist.

Die WO 2004/077384 A1 betrifft eine Haltevorrichtung für Papier, bei welcher das Papier zwischen zwei, über eine Schraube miteinander fixierbare Schenkel geklemmt wird.

Die US-2009/0199444 A1 betrifft eine Haltetafel, in welcher ein Schreibbrett einklemmbar ist.

Die US-5,495,644 zeigt ein U-förmiges Profil, welches einen Spalt bildet, in dem Papier oder ähnlich dünne Materialien festgehalten werden können.

Aufgabe der vorliegenden Erfindung ist es, die Vorteile der beiden oben genannten Systeme zu vereinigen und somit insbesondere eine Haltevorrichtung für blattartige Elemente vorzusehen, welche fähig ist, die blattartigen Elemente sowohl sicher und lösbar als auch sichtbar zu fixieren bzw. festzulegen.

Diese Aufgabe wird durch eine Haltevorrichtung für blattarige Elemente, wie Folien, Blätter oder dergleichen, mit den Merkmalen des Anspruchs 1 gelöst, Bevorzugte Ausführungsforrnen sind Gegenstand der abhängigen Ansprüche.

Erfindungsgemäß ist eine Haltevorrichtung für blattartige Elemente, wie Folien, Blätter oder dergleichen, vorgesehen, wobei die Haltevorrichtung als Profilkörper ausge-bildet ist, umfassend einen Basisabschnitt und einen Halteabschnitt, welche voneinander beabstandet sind und in einem gemeinsamen ersten Ende auslaufen, um einen einseitig offenen Spalt zur Aufnahme der blattartigen Elemente auszubilden. Die Haltevorrichtung dient zweckmäßigerweise zur Befestigung bzw. Festlegung bzw. Fixierung von blattartigen Elemenfen. Dies können beispielsweise Folien, Blätter, Visitenkarten oder dergleichen sein. Die blattartigen Elemente sind dahingehend gekennzeichnet, dass diese als flächige Elemente ausgebildet sind, deren Erstreckung in Flächenrichtung sehr viel größer als deren Dicke ist. Die Haltevorrichtung ist vorteilhafterweise als Profilkörper ausgebildet Der Begriff "Profilkörper" ist hierbei dahingehend zu versehen, dass der Körper entlang der Profillängsrichtung einen gleich bleibenden bzw. konstanten Querschnitt aufweist, wobei der Querschnitt im Wesentlichen senkrecht zur Profilrichtung gesehen ist. Die Haltevorrichtung kann somit als Endlosprofil hergestellt und in gewünschter Länge abgelängt werden. Als Herstel-lungsverfahren dienen insbesondere Strangpreß- oder Fließpressverlahren. Die Haltevorrichtung kann aus Metall, beispielsweise Aluminium, oder einem Kunststoff ausgebildet sein. Die Haltevorrichtung weist - Insbesondere im Querschnitt gesehen - einen Basisabschnitt und einen Halteabschnitt auf. Diese sind voneinander beabstandet und laufen in einem gemeinsamen ersten Ende aus. In anderen Worten bilden der Basisabschnitt und der Halteabschnitt im Querschnitt gesehen im Wesentlichen die Form eines V's aus, wobei die Spitze des V's das erste Ende konstituiert. Zwischen Basisabschnitt und Halteabschnitt wird somit ein einseitig offener Spalt ausgebiklet, welcher zur Aufnahme eines oder mehrerer blarttartiger Elemente dient Die blattartigen Elemente können somit zweckmäßigerweise in Spaltrichtung In die Haltevorrichtung eingerührt werden, so dass diese zwischen Basisabschnitt und Halteabschnitt verkeilt werden. Die Spaltrichtung steht hierbei jeweils im Wesentlichen senkrecht zur Profilrichtung und entspricht - im Querschnitt gesehen - der Richtung, in welche sich der Spalt in die Haltevorrichtung hinein erstreckt.

Erfindungsgemäß ist der Basisabschnitt aus einem ersten Basisbereich und einem zweiten Basisbereich ausgebildet, wobei der Spalt zwischen dem Halteabschnitt und dem ersten Basisbereich vorgesehen ist. Im Querschnitt gesehen ist der erste Basisbereich somit dem gemeinsamem ersten Ende benachbart, wohingegen der zweite Basisbereich zweckmäßigerweise das distale gegenüberliegende Ende des Basisabschnitts ausbildet. Entsprechend ist der Spalt zwischen dem Halteabschnitt und dem ersten Basisbereich vorgesehen.

Erfindungsgemäß ist der Spalt durch eine Halteabschnittsfläche und eine Fläche des ersten Basisbereichs begrenzt. Die Halteabschnittsfläche des Halteabschnitts ist somit die dem Spalt zugewandte bzw. dem Basisabschnitt zugewandte Fläche des Halteabschnitts. Entsprechend ist die Fläche des ersten Basisbereichs, welche den Spalt begrenzt, dem Halteabschnitt zugewandt.

Vorteilhafterweise ist die dem Halteabschnitt zugewandte Fläche des zweiten Basisbereichs zu der Fläche des ersten Basisbereichs geneigt. In anderen Worten liegen die dem Halteabschnitt zugewandte Fläche des zweiten Basisbereichs und die Fläche des ersten Basisbereichs, welche den Spalt begrenzt, nicht auf einer Ebene, sondern stehen in einem Winkel ungleich 0 oder 180 Grad zueinander.

Zweckmäßigerweise beträgt die Neigung zwischen den Flächen des ersten und zweiten Basisbereichs etwa zwischen 2 bis 50 Grad, vorzugsweise etwa zwischen 7 bis 30 Grad, und besonders vorzugsweise etwa zwischen 12 bis 25 Grad. Die Neigung wird hierbei bestimmt, indem der Winkel der dem Halteabschnitt zugewandten Fläche in Relation zu einer Ebene, auf welcher die erste Fläche des Basisbereichs liegt, gemessen wird.

Vorteilhafterweise weist der Basisabschnitt am Übergangsbereich zwischen den Flächen des ersten und zweiten Basisbereichs einen Rücksprung auf, der vorzugsweise gekrümmt oder abgerundet ist. Der Rücksprung kann somit als Ausnehmung, Vertiefung oder sonstige beliebig gestaltete konkave Fläche ausgebildet sein. Diese ist zweckmäßigerweise gekrümmt oder abgerundet, so dass der Übergang zwischen der dem Halteabschnitt zugewandten Fläche des zweiten Basisbereichs und dem Rücksprung und/oder der den Spalt begrenzenden Fläche des ersten Basisbereichs und dem Rücksprung abgerundet, das heißt, nicht kantig ausgebildet ist.

Vorteilhafterweise läuft die Halteabschnittsfläche an ihrem dem ersten Ende abgewandten Ende in einem dem Basisabschnitt zugewandten Vorsprung aus. Der Vorsprung kann somit in den Spalt hineinragen, wobei der Übergang zwischen der Halteabschnittsfläche und dem Vorsprung vorzugsweise abgerundet ausgebildet sein kann. Zweckmäßigerweise liegen der Vorsprung des Halteabschnitts und der Übergangsbereich zwischen den Flächen des ersten und zweiten Basisbereichs, bzw. der Rücksprung des Basisabschnitts, im Wesentlichen einander gegenüber. In anderen Worten kann der Basisabschnitt somit an derjenigen Stelle konkav ausgebildet sein, an welcher der Halteabschnitt konvex ausgebildet ist, so dass der konkave und konvexe Bereich einander gegenüberliegen bzw. in Spaltrichtung auf gleicher Höhe liegen.

Vorteilhafterweise entspricht die Höhe des Vorsprungs etwa dem 0,5 bis 0,8-fachen, vorzugsweise etwa 0,6 bis 0,7-fachen der größten Spaltbreite. Die Höhe des Vorsprungs ist hierbei im Wesentlichen quer bzw. senkrecht zur Spaltrichtung definiert, wobei die größte Spaltbreite zweckmäßigerweise im ersten Basisbereich vorliegt. Zwischen dem zweiten Basisbereich und dem Halteabschnitt ist kein Spalt im Sinne der vorliegenden Erfindung vorgesehen.

Die größte Spaltbreite bzw. -dicke, gemessen quer bzw. senkrecht zur Spaltrichtung und zur Profillängsrichtung, beträgt etwa 0,1 - 2,0 mm, vorzugsweise etwa 0,3 - 1,0 mm, und besonders bevorzugt etwa 0,4 - 0,7 mm.

Vorzugsweise verjüngt sich der Spalt zu dem ersten Ende hin, indem die Halteabschnittsfläche und die Fläche des ersten Basisbereichs vorzugsweise zueinander geneigt sind. Die Halteabschnittsfläche und die Fläche des ersten Basisbereichs können hierbei auch lediglich zumindest bereichsweise zueinander geneigt sein. Insbesondere kann das geschlossene Ende des Spalts (im Querschnitt gesehen) auseinanderlaufend oder mit einer Vergrößerung ausgebildet sein, welche notwendig ist, um die Haltevorrichtung zu fertigen. Der Großteil des Spalts, das heißt vorzugsweise 80 Prozent, besonders vorzugsweise 90 Prozent des Spalts, verjüngt sich jedoch zu dem ersten Ende hin. Die Neigungen der Halteabschnittsfläche und der Fläche des ersten Basisbereichs können beliebig gestaltet sein.

Zweckmäßigerweise ist die Verjüngung des Spaltes zumindest bereichsweise stetig, vorzugsweise konstant ausgebildet. In anderen Worten weist der Spalt, in Spaltrichtung gesehen, zum ersten Ende hin, bis auf den Endbereich keinen Bereich sich erweiternden Querschnitts auf. Zweckmäßigerweise ist die Verjüngung hierbei sogar konstant ausgebildet, wobei die Halteabschnittsfläche und die Fläche des ersten Basisbereichs den gleichen Neigungswinkel aufweisen können.

Bevorzugterweise ist die Halteabschnittsfläche und/oder die Fläche des ersten Basisbereichs und/oder die Fläche des zweiten Basisbereichs im Wesentlichen eben bzw. plan ausgebildet. In einer weiteren bevorzugten Ausführungsform ist die Halteabschnittsfläche und/oder die Fläche des ersten Basisbereichs und/oder die Fläche des zweiten Basisbereichs uneben bzw. strukturiert ausgebildet. So können diese Flächen beispielsweise eine Oberflächenrauhigkeit aufweisen, so dass die Reibung zwischen den blattartigen Elementen und der Haltevorrichtung vergrößert ist. Zusätzlich oder alternativ können die Flächen eine unebene Oberfläche aufweisen. In einer besonders vorteilhaften Ausführungsform kann die Oberflächenkonfiguration beispielsweise wellenförmig ausgebildet sein, wobei besonders vorteilhafterweise die Halteabschnittsfläche und die dem Spalt zugewandte Fläche des ersten Basisbereichs wellenförmig ausgebildet sind, und die Fläche des zweiten Basisbereichs eben ausgebildet sein kann. Die Flächen können hinsichtlich ihrer geometrischen Konfiguration im Wesentlichen formkongruent zueinander ausgebildet sein, so dass Wellental und Wellenkamm in Spaltrichtung gesehen im Wesentlichen auf gleicher Höhe vorgesehen sind.

Vorzugsweise ist die Haltevorrichtung einteilig ausgebildet. In anderen Worten kann die Haltevorrichtung einstückig bzw. als Integral aus einem im Wesentlichen homogenen Material ausgebildet sein, so dass zwischen Basisabschnitt und Halteabschnitt keine Fügestellen bzw. -bereiche vorgesehen sind. Die Haltevorrichtung ist somit vorzugsweise fügestellenfrei.

Alternativ kann die Haltevorrichtung auch mehrteilig ausgebildet sein. So kann die Haltevorrichtung beispielsweise aus einem ersten Element, welches den Basisabschnitt konstituiert, und einem zweiten Element, welches den Halteabschnitt konstituiert, ausgebildet sein. Das erste Element und das zweite Element können - zweckmäßigerweise in Profillängsrichtung - ineinander geschoben werden, um miteinander die funktionsfähige Haltevorrichtung auszubilden. Eine andere Verbindung des ersten und zweiten Elements ist gleichfalls denkbar, beispielsweise über eine Verrastung, etc. Besonders vorteilhaft sind das erste und zweite Element lösbar miteinander verbunden.

In einer besonders bevorzugten Ausführungsform weist der Basisabschnitt an seiner dem Halteabschnitt gegenüberliegenden Seite eine Montagefläche zur Befestigung der Haltevorrichtung auf, welche vorzugsweise eben bzw. plan ausgebildet ist. Die Montagefläche kann beispielsweise mit einer adhäsiven Schicht bzw. Klebeschicht versehen sein, um diese an einem Körper (beispielsweise an einem Monitor, Telefon oder ähnlichem) anzukleben. Die adhäsive Schicht kann beispielsweise ein doppelseitiges Klebeband sein. Um eine stabile Befestigung der Haltevorrichtung zu gewährleisten, kann die Montagefläche eben bzw. plan ausgebildet sein.

Weitere Vorteile und Merkmale der Erfindung ergeben sich anhand der nachfolgenden Beschreibung von bevorzugten Ausführungsformen der erfindungsgemäßen Haltevorrichtung, wobei einzelne Merkmale verschiedener Ausführungsformen zu neuen Ausführungsformen kombiniert werden können. Es zeigen:
**Fig. 1** eine perspektivische Ansicht und eine Querschnittsansicht einer ersten bevorzugten Ausführungsform der erfindungsgemäßen Haltevorrichtung.
**Fig. 2** eine perspektivische Ansicht und eine Querschnittsansicht einer zweiten bevorzugten Ausführungsform der erfindungsgemäßen Haltevorrichtung.
**Fig. 3** eine perspektivische Ansicht und eine Querschnittsansicht einer dritten bevorzugten Ausführungsform der erfindungsgemäßen Haltevorrichtung.
**Fig. 4** eine perspektivische Ansicht und eine Querschnittsansicht einer vierten bevorzugten Ausführungsform der erfindungsgemäßen Haltevorrichtung.

In **Fig. 1** ist eine erste, beispielhafte, bevorzugte Ausführungsform der erfindungsgemäßen Haltevorrichtung dargestellt. Diese ist als einstückiger, einteiliger Profilkörper ausgebildet und weist einen Basisabschnitt 2 sowie einen Halteabschnitt 4 auf. Basisabschnitt 2 und Halteabschnitt 4 sind derart voneinander beabstandet, dass diese in einem gemeinsamem ersten Ende 6 auslaufen, um einen einseitig offenen Spalt S zur Aufnahme der blattartigen Elemente auszubilden. Die Haltevorrichtung weist einen Querschnitt auf, welcher sich entlang der Profillängsrichtung X nicht verändert. Daher kann die Haltevorrichtung beispielsweise mittels eines Strangpressverfahrens hergestellt sein. Ausgehend von einem Einführbereich T, welcher zwischen Basisabschnitt 2 und Halteabschnitt 4 gebildet ist, erstreckt sich der Spalt S in Spaltrichtung Y in die Haltevorrichtung hinein.

Der Basisabschnitt 2 ist aus einem ersten Basisbereich 8 und einem zweiten Basisbereich 10 ausgebildet, wobei der erste Basisbereich 8 dem ersten Ende 6 benachbart ist und der zweite Basisbereich 10 ein distales Ende der Haltevorrichtung konstituiert. Am Übergangsbereich zwischen der dem Halteabschnitt zugewandten Fläche des ersten Basisbereichs 8 und der dem Halteabschnitt 4 zugewandten Fläche des zweiten Basisbereichs 10 ist ein konkaver Bereich beziehungsweise ein Rücksprung 12 ausgebildet. Wie ersichtlich, sind die dem Halteabschnitt 4 zugewandten Flächen des ersten Basisbereichs 8 und des zweiten Basisbereichs 10 zueinander geneigt ausgebildet. Hierbei schließt sich die dem Halteabschnitt 4 zugewandte Fläche des zweiten Basisbereichs 10 tangential an die Krümmung des Rücksprungs 12 an, wobei der Rücksprung 12 und die dem Halteabschnitt 4 zugewandte Fläche des ersten Basisbereichs 8 nicht tangential, jedoch abgerundet vorgesehen ist. Der Halteabschnitt 4 weist eine Halteabschnittsfläche 14 auf, wobei der Spalt S durch die Halteabschnittsfläche 14 und die dem Halteabschnitt 4 zugewandte Fläche des ersten Basisbereichs 8 begrenzt ist. Aufgrund der Neigung der Halteabschnittsfläche 14 und der dem Halteabschnitt 4 zugewandten Fläche des ersten Basisbereichs 8 zueinander ist der Spalt S zu dem ersten Ende 6 hin verjüngt ausgebildet. An einem dem ersten Ende 6 abgewandten Ende weist der Halteabschnitt 4 einen Vorsprung 16 auf. Der Vorsprung 16 ist hierbei im Wesentlichen dem Basisabschnitt 2 zugewandt und vorteilhafterweise dem Rücksprung 12 gegenüberliegend. Der Halteabschnitt 4 verjüngt sich zu dem dem ersten Ende 6 entgegen gesetzten Ende hin derart, dass sich der Einführbereich T nach außen hin vergrößert, um ein problemloses Einführen der blattartigen Elemente zu gewährleisten. An einer dem Halteabschnitt 4 gegenüberliegenden Seite weist der Basisabschnitt 2 eine Montagefläche 18 auf, die mit einem Montageelement 20 versehen sein kann. Das Montageelement 20 kann beispielsweise als doppelseitiges Klebeband ausgebildet sein.

In **Fig. 2** ist eine alternative beispielhafte bevorzugte Ausführungsform der erfindungsgemäßen Haltevorrichtung für blattartige Elemente dargestellt. Im Unterschied zu der in Fig. 1 dargestellten Ausführungsform ist der Spalt S nicht durch ebene bzw. plan ausgestaltete Halteausschnittsfläche 14 und Fläche des ersten Basisbereichs 8 ausgebildet, sondern die Halteabschnittsfläche 14 und die dem Halteabschnitt 4 zugewandte Fläche des ersten Basisbereichs 8 weist eine wellenförmige Konfiguration auf. Hierdurch wird eine noch sicherere Fixierung der Elemente ermöglicht. Der Spalt S verjüngt sich in Richtung des ersten Endes 6 hin, läuft jedoch in einem Bereich vergrößerten Querschnitt 22 aus. Dieser kann aus fertigungstechnischen Gründen vorgesehen sein.

In **Fig. 3** ist eine weitere alternative beispielhafte bevorzugte Ausführungsform dargestellt. Wie ersichtlich, verjüngt sich der Spalt S nicht, sondern ist im Wesentlichen mit einer konstanten Breite ausgebildet. Der Spalt S erstreckt sich jedoch nicht geradlinig in Spaltrichtung Y in die Haltevorrichtung hinein. Vielmehr folgt der Spalt einer Krümmung, welche als Teilbereich der in Fig. 2 aufgeführten Wellenform ausgebildet sein kann, und entweder zum Basisabschnitt 2 oder zum Halteabschnitt 4 hin auslaufen kann. Die Krümmung des Spalts weist vorteilhafterweise ein Bogenmaß von mindestens 50 Grad, vorzugsweise mindestens 75 Grad, und besonders bevorzugt mindestens 90 Grad, gemessen ab Spalteingang, auf.

In **Fig. 4** ist eine vierte beispielhafte bevorzugte Ausführungsform der erfindungsgemäßen Haltevorrichtung für blattartige Elemente dargestellt. Hierbei ist das dem ersten Ende 6 abgewandte Ende des Halteabschnitts 4 nicht sich verjüngend, spitz zulaufend ausgebildet, sondern als abgerundeter Teil des Vorsprungs 16.

### Bezugszeichenliste:

- 2: Basisabschnitt
- 4: Halteabschnitt
- 6: erstes Ende
- 8: erster Basisbereich
- 10: zweiter Basisbereich
- 12: Rücksprung
- 14: Halteabschnittsfläche
- 16: Vorsprung
- 18: Montagefläche
- 20: Montageelement
- 22: Bereich vergrößerten Querschnitts
- S: Spalt T Einführbereich
- X: Profillängsrichtung
- Y: Spaltrichtung

## Patentansprüche

1. Haltevorrichtung für blattartige Elemente, wie Folien, Blätter oder dergleichen,
wobei die Haltevorrichtung als Profilkörper ausgebildet ist, umfassend einen Basisabschnitt (2) und einen Halteabschnitt (4),
welche voneinander beabstandet sind und In einem gemeinsamen ersten Ende (6) auslaufen, um einen einseitig offenen Spalt (S) zur Aufnahme der blattartigen Elemente auszubilden **dadurch gekennzeichnet, dass** der Basisabschnitt (2) aus einem ersten Basisbereich (8) und einem zweiten Basisbereich (10) ausgebildet ist, wobei der Spalt (S) durch eine Halteabschnittsfläche (14) des Halteabschnitts (4) und eine dem Halteabschnitt (4) zugewandte Fläche des ersten Basisbereichs (8) begrenzt ist,
wobei die Halteabschmittsfläche (14) und die dem Halteabschnitt (4) zugewandte Fläche des ersten Basisbereichs (8) eine wellenförmige Konfiguration aufwefsen.

2. Haltevorrichtung nach Anspruch 1, wobei die dem Halteabschnitt (4) zugewandte Fläche des zweiten Basisbereichs (10) zu der Fläche des ersten Basisbereichs (8) geneigt ist.

3. Haltevorrichtung nach Anspruch 2, wobei die Neigung zwischen den Flächen des ersten und zweiten Basisbereichs etwa zwischen 2 - 50°, vorzugsweise etwa zwischen 7 - 30° und besonders vorzugsweise etwa zwischen 12 - 25° beträgt

4. Haltevorrichtung nach einem der vorhergehenden Ansprüche, wobei der Basisabschnitt (2) am Übergangsbereich zwischen den Flächen des ersten und zweiten Basisbereichs einen Rücksprung (12) aufweist, der vorzugsweise gekrümmt oder abgerundet ist.

5. Haltevorrichtung nach einem der vorhergehenden Ansprüche, wobei die Halteabschnittsfläche (14) an ihrem dem ersten Ende (6) abgewandeten Ende in einem dem Basisabschnitt (2) zugewandten Vorsprung (16) ausläuft.

6. Haltevorrichtung nach Anspruch 5, wobei der Vorsprung (16) des Halteabschnitts (4) und der Übergangsbereich zwischen den Flächen des ersten und zweiten Basisbereichs, vorzugsweise der Rücksprung (12) des Basisabschnitts (2), im wesentlichen einander gegenüberliegen.

7. Haltevorrichtung nach einem der Ansprüche 5 oder 6, wobei die Höhe des Vorsprungs (16) etwa 0,5 - 0,8, vorzugsweise etwa 0,6 - 0,7 der größten Spaltbreite entspricht.

8. Haltevorrichtung nach einem der vorhergehenden Ansprüche, wobei sich der Spalt (S) zu dem ersten Ende (B) hin verjüngt, indem die Halteabschnittsfläche (14) und die Fläche des ersten Basisbereichs (8) vorzugsweise zueinander geneigt sind,

9. Haltevorrichtung nach Anspruch 8, wobei die Verjüngung des Spaltes (S) zumindest bereichsweise stetig, vorzugsweise konstant ausgebildet ist.

10. Haltevorrichtung nach einem der vorhergehenden Ansprüche, wobei die Fläche des zweiten Basisbereichs (10) im wesentlichen eben bzw. plan ausgebildet ausgebildet ist.

11. Haltevorrichtung nach einem der vorhergehenden Ansprüche, wobei die Halteabschnittsfläche (14) und/oder die Fläche des ersten Basisbereichs (8) und/oder die Fläche des zweiten Basisbereichs (10) uneben bzw. strukturiert ist.

12. Haltevorrichtung nach einem der vorhergehenden Ansprüche, wobei die Haltevorrichtung einteilig oder mehrteilig, vorzugsweise reversibel lösbar voneinander, ausgebildet ist.

13. Haltevorrichtung nach einem der vorhergehenden Ansprüche, wobei Basisabschnitt (2) an seiner dem Halteabschnitt (4) gegenüberliegenden Seite eine Montagefläche (18) zur Befestigung der Haltevorrichtung aufweist, welche vorzugsweise eben bzw. plan ausgebildet ist.

## Claims

1. Holding device for sheet-like elements, such as foils, sheets or the like,
wherein the holding device as formed as a profiled body, comprising
a base portion (2) and a holding portion (4), which are distanced from each other and end in a common first end (6) to form a one-sided open gap (S) for accommodation of the sheet-like elements, **characterized in that** the base portion (2) is formed by a first base region (8) and a second base region (10), wherein the gap (S) is limited by a holding portion face (14) of the holding portion (4) and a face of the first base region (8) facing the holding portion (4),
wherein the holding portion face (14) and the face of the first base region (8) facing the holding portion (4) having a wave-like configuration.

2. Holding device according to claim 1, wherein the face of the second base region (10) facing the holding portion (4) is inclined to the face of the first base region (8).

3. Holding device according to claim 2, wherein the inclination between the faces of the first and second base regions is approximately between 2 - 50°, preferably approximately between 7 - 30°, and more preferably approximately between 12 - 25°.

4. Flolding device according to one of the preceding claims, wherein the base portion (2) has a recess (12) at the transition area between the faces of the first and second base region, which is preferably curved or rounded.

5. Holding device according to one of the preceding claims, wherein the holding portion face (14) ends in a projection (16) facing the base portion (2) at its end averted the first end (6).

6. Holding device according to claim 5, wherein the projection (16) of the holding portion (4) and the transition area between the faces of the first and second base region, in particular the recess (12) of the base portion (2), are substantially facing each other.

7. Holding device according to one of the claims 5 or 6, wherein the height of the projection (16) corresponds to approximately 0.5 - 0.8, preferably 0.6 - 0.7, of the largest gap width.

8. Holding device according to one of the preceding claims, wherein the gap (5) tapers towards the first end (6) in that the holding portion face (14) and the face of the first base region (8) are preferably inclined to each other.

9. Holding device according to claim 8, wherein the tapering of the gap (S) is at least partially continuous, preferably constant.

10. Holding device according to one of the preceding claims, wherein the face of the second base region (10) is formed substantially flat or planar.

11. Holding device according to one of the preceding claims, wherein the holding portion face (14) and/or the face of the first base region (8) and/or the face of the second base region (10) is/are uneven or structured.

12. Holding device according to one of the preceding claims, wherein the holding device is formed as one piece or multi-part, preferably reversible detachable from each other.

13. Holding device according to one of the preceding claims, wherein the base portion (2) has a mounting face (18) for fixation of the holding device at its side opposite the holding portion (4), which is preferably flat or planar.

## Revendications

1. Dispositif de maintien pour éléments semblables à des feuilles, tels que des films, des feuilles ou similaires, dans lequel le dispositif de maintien est réalisé comme un corps profilé, comprenant
une portion de base (2) et une portion de maintien (4),
lesquelles sont à distance l'une de l'autre et se terminent dans une première extrémité commune (6) afin de réaliser une fente (S) ouverte d'un côté pour recevoir les éléments semblables à des feuilles,
**caractérisé en ce que** la portion de base (2) est réalisée d'une première zone de base (8) et d'une seconde zone de base (10),
dans lequel la fente (S) est délimitée par une surface (14) de la portion de maintien (4) et par une surface, tournée vers le tronçon de maintien (4), de la première zone de base (8),
et dans lequel la surface (14) de la portion de maintien et la surface, tournée vers la portion de maintien (4), de la première zone de base (8) présentent une configuration de forme ondulée.

2. Dispositif de maintien selon la revendication 1, dans lequel la surface, tournée vers le tronçon de maintien (4), de la seconde zone de base (10) est inclinée vers la surface de la première zone de base (8).

3. Dispositif de maintien selon la revendication 2, dans lequel la pente entre les surfaces de la première et de la seconde zone de base est environ entre 2 et 50°, de préférence environ entre 7 et 30°, et de manière particulièrement préférée environ entre 12 et 25 °.

4. Dispositif de maintien selon l'une des revendications précédentes, dans lequel la portion de base (2) comporte un ressaut (12) au niveau de la zone de transition entre les surfaces de la première et de la seconde zone de base, lequel est de préférence cintré ou arrondi.

5. Dispositif de maintien selon l'une des revendications précédentes, dans lequel la surface (14) de la portion de maintien se termine, à son extrémité détournée de la première extrémité (6), dans une saillie (16) tournée vers la portion de base (2).

6. Dispositif de maintien selon la revendication 5, dans lequel la saillie (16) de la portion de maintien (4) et la zone de transition entre les surfaces de la première et de la seconde zone de base, de préférence le ressaut (12) de la portion d'une de base (2), sont sensiblement mutuellement opposées.

7. Dispositif de maintien selon l'une des revendications 5 ou 6, dans lequel la hauteur de la saillie (16) correspond approximativement à 0,5 à 0,8 fois, de préférence environ 0,6 à 0,7 fois la plus grande largeur de la fente.

8. Dispositif de maintien selon l'une des revendications précédentes, dans lequel la fente (S) se rétrécit vers la première extrémité (6), du fait que la surface (14) de la portion de base et la surface de la première zone de base (8) sont de préférence inclinées l'une vers l'autre.

9. Dispositif de maintien selon la revendication 8, dans lequel le rétrécissexnent de la fente (S) est réalisé au moins localement continu, et de préférence constant.

10. Dispositif de maintien selon l'une des revendications précédentes, dans lequel la surface de la seconde zone de base (10) est réalisée sensiblement plate ou plane.

11. Dispositif de maintien selon l'une des revendications précédentes, dans lequel la surface (14) de la portion de maintien et/ou la surface de la première zone de base (8) et/ou la surface de la seconde zone de base (10) n'est pas plane ou est structurée.

12. Dispositif de maintien selon l'une des revendications précédentes, dans lequel le dispositif de maintien est réalisé d'une seule pièce ou en plusieurs pièces, de préférence détachables les unes des autres de manière réversible.

13. Dispositif de maintien selon l'une des revendications précédentes, dans lequel la portion de base (2) présente, sur son côté opposé à la portion de maintien (4), une surface de montage (18) pour la fixation du dispositif de maintien, surface qui est de préférence réalisée plate ou plane.
